# EUROPÄISCHE PATENTSCHRIFT

(11) **EP 0 109 357 B1**
(45) Veröffentlichungstag und Bekanntmachung des Hinweises auf die Patenterteilung: **10.12.1986**
(21) Anmeldenummer: 83810489.1
(22) Anmeldetag: 21.10.1983
(51) Int. Cl.: B22D 11/01, B22D 11/04

(54) **Elektromagnetische Stranggiesskokille**
Electromagnetic continuous casting mould
Lingotière électromagnétique pour la coulée continue

(30) Priorität: 12.11.1982 US 441225
(43) Veröffentlichungstag der Anmeldung: 23.05.1984
(73) Patentinhaber: SCHWEIZERISCHE ALUMINIUM AG, CH-3965 Chippis (CH)
(72) Erfinder: Haller, Walter, CH-3960 Sierre (CH)

## Beschreibung

Die Erfindung betrifft eine Stranggiesskokille gemäss dem Oberbegriff des Anspruchs 1. Dabei bestimmt ein elektromagnetischer Induktor die Querschnittsabmessungen des zu erstarrenden Metallschmelzestranges.

Bei derartigen elektromagnetischen Stranggiessanlagen wird Metallschmelze mit vorgegebener Geschwindigkeit auf einen innerhalb eines schlaufenförmigen elektrischen Induktors angebrachten Anfahrboden gegossen. Der Anfahrboden wird mit einer der Giessrate angepassten Geschwindigkeit gesenkt. Hochfrequenter Wechselstrom im Induktor erzeugt ein elektromagnetisches Kraftfeld, welches die eingeführte Metallschmelze innerhalb des Induktors horizontal in einer Form begrenzt, welche im wesentlichen durch die Innenkonturen der Induktorschlaufe bestimmt wird. Durch Beaufschlagung mit einem Kühlmittel, beispielsweise Wasser, erfolgt eine rasche Erstarrung der oberflächennahen Schicht des sinkenden Stranges.

Solche Anlagen weisen meist einen sich nach unten verjüngenden elektromagnetischen Schirm auf. Dieser ist koaxial innerhalb des Induktors angebracht und besteht aus einem nicht-ferromagnetischen Metall (beispielsweise rostfreiem Stahl). Durch seine Form dient dieser Schirm der Abschwächung des Magnetfeldes oberhalb des Induktors, so dass die den Querschnitt des Barrenkopfes einengenden elektromagnetischen Kräfte geringer werden. Eine weitergehende Darlegung der Vorteile eines solchen Schirmes findet sich im Patent US-A-3 605 865 von Getselev, das auch den Oberbegriff des Anspruchs 1 bildet.

Wie beim konventionellen Stranggiessen von Rechteckbarren, weisen auch mit obgenanntem elektromagnetischen Strangguss gefertigte Barren üblicherweise etwas konkave Seitenflächen auf. Die Ursachen dieses störenden Effektes sind in der DE-A-28 48 808 ausführlich beschrieben.

Elektromagnetische Stranggiesskokillen sind aufwendig und kostspielig, vorallem aufgrund der engen Masstoleranzen, welche bei der Herstellung der Kokillen eingehalten werden müssen. Die zahlreichen unterschiedlichen Gussbarrenformate bringen zudem die unwirtschaftliche Notwendigkeit mit sich, eine entsprechend grosse Zahl von Kokillen auf Lager zu halten.

Eine elektromagnetische Stranggiesskokille mit veränderbarem resultierenden Gussquerschnitt wäre daher höchst erwünscht; verschiedene Formate könnten dadurch mit einer Kokille gefertigt werden.

Eine konventionelle Stranggiesskokille mit verstellbaren zusätzlichen Kokillenstirnwänden ist aus der DE-B-1 059 626 von Kotthaus bekannt. Aufgabe und Aufbau einer konventionellen Stranggiesskokille unterscheiden sich jedoch grundlegend von jenen einer elektromagnetischen Stranggiesskokille; somit besteht keine Übertragungsmöglichkeit. Die Kokille im konventionellen Falle dient der Ableitung der Schmelzwärme durch Kontakt mit der Schmelze. Zudem bildet sie die Gefässwand für die Schmelze und muss daher in ihrem gesamten Umfang dicht sein.

Auch im Bd. 4, Nr. 183 (M-47) (665) der «Patents Abstracts of Japan» wird eine verstellbare Stranggiesskokille beschrieben, bei welcher die Metallschmelze die Kokillenwände berührt. Zur Sicherstellung der Dichtheit müssen dort nebst den Stirnwänden auch die Seitenwände verstellt werden.

Die elektromagnetische Kokille jedoch kommt mit der Schmelze nicht in Berührung. Sie dient der Stromführung in definierter Art und Weise und enthält überdies Vorrichtungen zur zusätzlichen Beeinflussung des Magnetfeldes.

In der CH-A-470 815 wird eine Induktionsheizung beschrieben, bei welcher die Längselemente der Schleifen verstellbar sind; zwischen den Längs- und Querelementen besteht keine Lücke.

Der Erfinder hat sich deshalb die Aufgabe gestellt, eine elektromagnetische Stranggiesskokille zu schaffen, welche eine Veränderung des resultierenden Gussquerschnittes ermöglicht. Der Aufbau dieser Kokille soll verhältnismässig einfach und ihre Herstellung wirtschaftlich sein. Die Verstellung der Kokille soll auf einfache Weise möglich sein.

Dabei soll die Kokille die Herstellung von Gussbarren mit möglichst ebenen Seitenflächen erlauben.

Zur Lösung dieser Aufgabe führt eine elektromagnetische Stranggiesskokille mit den Merkmalen des Anspruchs 1. Dabei besteht zwischen den Seitenwänden und den Stirnwänden eine Lücke von 3/2 bis zu 13 mm Weite. Dies erleichtert die Verschiebung der Stirnwände und vermindert wesentlich die kostspielige Notwendigkeit zur Einhaltung enger Masstoleranzen bei der Kokillenfertigung. An mindestens einer der Stirnwände sind Sperrelemente angebracht, welche die wahlweise Positionierung und Befestigung dieser Stirnwände an vorbestimmten Stellen der Seitenwände ermöglichen, um die Ausmasse der Kokillenöffnung zu verändern. Dabei bildet der Induktor und der Schirm durch elektrischen Kontakt bietende Verbindungen (mittels Klemmvorrichtungen) zwischen den entsprechenden Teilen der Seiten- und Stirnwände je eine geschlossene Schleife. Ein guter elektrischer Kontakt sowohl zwischen den Induktorteilen als auch zwischen den Schirmteilen der einzelnen Seiten- und Stirnwänden ist von grosser Wichtigkeit. Hierzu dient die Befestigung von elektrisch leitenden Kontaktelementen an jeweils einer der zu kontaktierenden Induktor- bzw. Schirmstellen. Ein mangelhafter Kontakt zwischen den Schirmteilen führt zu einer schlechten Gussbarrenoberfläche. Bei der erfindungsgemässen Kokille können die Seitenwände segmentiert sein um die Entstehung von im wesentlichen ebenen Seitenflächen der Gussbarren zu gewährleisten.

Die erfindungsgemässe Kokille weist eine einfache Konstruktion auf und ist verhältnismässig kostengünstig herstellbar.

Weitere Vorteile, Merkmale und Einzelheiten der Erfindung ergeben sich aus der nachfolgenden Beschreibung eines bevorzugten Ausführungsbeispiels, sowie anhand der Zeichnung; diese zeigt in
Figur 1 die Draufsicht einer erfindungsgemässen verstellbaren elektromagnetischen Kokille,
Figur 2 einen Schnitt durch die Kokille der Figur 1 längs der Linie 2-2,
Figur 3 einen Schnitt durch die Kokillenseitenwand 12 der Figur 1 längs der Linie 3-3

Die in den Figuren 1 bis 3 dargestellte Kokille 10 weist ein Paar gegenüberliegende in Segmente unterteilte Seitenwände 12 und ein Paar bewegliche Stirnwände 14 auf, welche zusammen eine Kokillenöffnung 16 bilden. Zwischen den Enden der Stirnwände 14 und den Seitenwänden 12 besteht eine Lücke von, je nach Position, 1¹/₂ bis 13 mm Weite. Die Verlängerungen 18 der Stirnwände 14 können auf der oberen Fläche der Seitenwände 12 gleiten. Ein federgespannter Sperrhaken 20 ist an jeder Verlängerung 18 der Stirnwände 14 angebracht und passt in die Öffnungen 22, welche an bestimmten Stellen der oberen Fläche der Seitenwände 12 angebracht sind; die Stirnwände 14 können damit an den gewünschten Stellen längs der Seitenwände 12 befestigt werden. Das Sperrelement 20, dargestellt in Figur 2, umfasst ein Gehäuse 50, das in eine Aussparung 52 in der Verlängerung 18 eingesetzt ist. In einer Kammer 54 des Gehäuses 50 lagert der Stift 56; dieser ist mit einem Flansch 58 versehen, gegen den sich eine Feder 60 sperrt, so dass der Stift 56 aus der Öffnung 22 gehalten wird. Ein Schlitz 64 im Oberteil 62 des Gehäuses 50 nimmt einen amStift 56 befestigten Querstab 66 auf. Damit wird der Stift 56 gegen die Kraft der Feder 60 in der Öffnung 22 gehalten, um die Stirnwände 14 an der gewünschten Stelle der Seitenwände 12 zu befestigen.

Die in Figur 3 dargestellte Seitenwand 12 der Kokille 10 enthält einen Kokillenrahmen 24, woran mit Schrauben 28 ein Isolationskörper 26 befestigt ist. Am Isolationskörper 26 ist mit Schrauben 34 eine Induktionsschleife 30, versehen mit einem Kühlkanal 32, befestigt. Am Kokillenrahmen 24 ist mit Schrauben 37 ein elektromagnetischer Schirm 36 angebracht, welcher zur Induktionsschleife 30 einen Spalt 38 offenlässt, damit ein Kühlstrahl von der Wasserkammer 40 über die Durchlassöffnung 42 zur Oberfläche des gegossenen Barrens gelangt. Die Stirnwände 14 der Kokille 10 sind gleich wie die Seitenwände 12 aufgebaut.

Wie aus den Figuren 1 und 2 ersichtlich, sind auf den Rückseiten 70 der Stirnwände 14 in der Nähe der Seitenwände 12 Klemmvorrichtungen 72 angebracht, um sowohl die Induktorteile 30 der Seitenwände 12 mit den Induktorteilen der Stirnwände 14, als auch die Schirmteile 36 der Seitenwände 12 mit den Schirmteilen der Stirnwände 14 elektrisch zu verbinden. Jede der Klemmvorrichtungen 72 enthält ein Gehäuse 74 mit einer Bohrung 76, welche jeweils mehrere Lager 78 aufweisen, um darin einen Zylinder 80 drehbar zu lagern. Wie in Figur 2 gezeigt, sind 2 Zylinder kraftschlüssig übereinander in die Bohrung 76 gesetzt. In das Gehäuse 74 sind 2 Bohrungen 82 und 82' eingelassen, welche in einem rechten Winkel in die Bohrung 76 münden. In diese Bohrungen 82 und 82' sind Pressvorrichtungen 84 und 84' eingesetzt. Diese bestehen aus einem Bolzen 86 bzw. 86' und einem Kolben 88 bzw. 88'; dazwischen sitzen Federn 90 bzw. 90'. Die Federn 90 bzw. 90' pressen die Bolzen 86 bzw. 86' gegen Exzenternocken 92 bzw. 92'. Bei Drehung der Zylinder 80 und 80' drücken die Exzenternocken 92 und 92' über die Bolzen 86 bzw. 86' und die Federn 90 bzw. 90' auf die Kolben 88 seinerseits gegen den Isolationskörper 26 und damit gegen die Induktionsschleife 30. Ein an einem der Induktorteile 30 befestigtes elektrisch leitendes Kontaktelement 94 vervollständigt den elektrischen Übergang zwischen den Induktorteilen.

Die Zylinder 80' sind mit einem Schlitz 96 versehen, in dem ein Werkzeug zur Drehung der Zylinder 80 und 80' angesetzt werden kann, so dass die Klemmkolben 84 gegen die Induktorteile 30 gedrückt werden.

Zwischen den Teilen des Schirms 36 wird der elektrische Kontakt auf gleiche Weise hergestellt. Die zu den beweglichen Stirnwänden 14 gehörenden Teile des Schirms 36 sind mit einem daran befestigten elektrisch leitenden Kontaktelement 98 versehen, welches gegen die zu den Seitenwänden 12 gehörenden Teile des Schirms 36 mittels Klemmkolben 84 gepresst wird.

Am Kokillenrahmen 14 ist eine weitere Klemmvorrichtung 100 angebracht, um einen guten elektrischen Kontakt zwischen der Induktionsschleife 30 und dem nicht gezeigten elektrischen Anschluss zu gewährleisten.

Leitungen 102 für die Kühlflüssigkeit verbinden die Kühlkanäle 32 der Induktionsschleife 30.

Um ebene Seitenflächen der Gussbarren zu erhalten, sind die Seitenwände 12 der Kokille 10 erfindungsgemäss in zueinander in einem kleinen Winkel stehende Segmente unterteilt, wodurch eine konvexe Kokillenöffnung 16 gebildet wird.

Die Position der Stirnwände 14 bezüglich der Seitenwände 12, wie sie in der Figur 1 dargestellt ist, stellt bezüglich der Erzeugung ebener Seitenflächen der Gussbarren den bestmöglichen Fall dar. Dies wird durch Verschieben der Stirnwände 14 der Kokille 10 von dieser Position beeinträchtigt. Somit können die Stirnwände 14 von dieser besten Position nur innerhalb eines Bereichs der Seitenwände 12 verstellt werden, welcher 25 bis 35%, vorzugsweise 25 bis 30%, der Gesamtlänge dieser Seitenwände 12 umfasst.

## Patentansprüche

1. Elektromagnetische Stranggiesskokille mit einem Paar Seitenwänden (12) und einem Paar Stirnwänden (14), wobei jede dieser Seiten- und Stirnwände einen Induktorteil (30) und einen Schirmteil (36) aufweisen, dadurch gekennzeichnet,
dass zwischen den Seitenwänden (12) einerseits und den Stirnwänden (14) andererseits eine Lücke mit einer Weite von 1,5 bis 13 mm besteht,
dass an mindestens einer der Stirnwände (14) Sperrelemente (20) angebracht sind, welche die wahlweise Einstellung und die Befestigung dieser Stirnwände in verschiedenen Positionen an den Seitenwänden (12) ermöglichen, um die Ausmasse der Kokillenöffnung (16) zu verändern,
dass am Induktorteil (30) der Seiten- oder Stirnwände elektrisch leitende Kontaktelemente (94), sowie am Schirmteil (36) der Seiten- oder Stirnwände elektrisch leitende Kontaktelemente (98) befestigt sind, sowie
dass der Induktor (30) und der Schirm (36) durch elektrischen Kontakt bietende Klemmvorrichtungen (72), welche die Kontaktelemente (94, 98) gegen die entsprechenden Induktor- bzw. Schirmteile (30, 36) der benachbarten Kokillenwände (12, 14) pressen, je eine geschlossene Schleife bildet.

2. Kokille nach Anspruch 1, dadurch gekennzeichnet, dass die Klemmvorrichtungen (72) mit Exzenternocken (92, 92') versehene Zylinder (80, 80') sowie Pressvorrichtungen (84,84') enthalten, welche in bei den Exzenternocken (92, 92') in die Bohrung (76) mündende Bohrungen (82, 82') eingelassen sind.

## Revendications

1. Lingotière électromagnétique pour la coulée continue comportant une paire de parois latérales (12) et une paire de parois frontales (14), étant précisé que chacune de ces parois latérales et frontales présente une pièce d'inducteur (30) et une pièce d'écran (36), caractérisée
en ce qu'entre les parois latérales (12) d'une part et les parois frontales (14) d'autre part existe un jeu d'une valeur de 1,5 à 13 mm;
en ce que sur au moins l'une des parois frontales (14) sont rapportés des éléments de verrouillage (20) qui permettent de régler à volonté et de fixer ces parois frontales dans différentes positions contre les parois latérales (12), pour modifier la dimension de l'ouverture de la lingotière (16);
en ce que sur la pièce d'inducteur (30) des parois latérales ou frontales sont fixés des éléments de contact (94) électriquement conducteurs, ainsi que, sur la pièce d'écran (36) des parois latérales ou frontales, des éléments de contact (98) électriquement conducteurs;
et en ce que l'inducteur (30) et l'écran (36), grâce à des dispositifs de bornage (72) qui offrent un contact électrique et qui appuient les éléments de contact (94, 98) contre les pièces correspondantes d'inducteur ou d'écran (30, 36) de la paroi voisine de la lingotière (12,14), forment respectivement une boucle fermée.

2. Lingotière selon la revendication 1, caractérisée en ce que le dispositif de bornage (72) comportent des cylindres (80, 80') munis de cames excentriques (92, 92') ainsi que des dispositifs de serrage (84, 84') qui sont introduits dans des alésages (82, 82') débouchant dans l'alésage (76) près des cames excentriques (92, 92').

## Claims

1. Electromagnetic continuous casting mould having a pair of side walls (12) and a pair of end walls (14), each of these side and end walls comprising an inductor part (30) and a screen part (36), characterised in that
there is a gap with a width of 1.5 to 13 mm between the side walls (12) for the one part and the end walls (14) for the other part,
on at least one of the end walls (14) there are fitted locking elements (20) which render possible the setting and securing of these end walls according to choice in various positions on the side walls (12) in order to vary the dimensions of the mould opening (16),
electrically conductive contact elements (94) are secured on the inductor part (30) of the side or end walls and electrically conductive contact elements (98) are secured on the screen part (36) of the side or end walls, and
the inductor (30) and the screen (36) each form a closed loop through clamp devices (72), offering electrical contact, which press the contact elements (94, 98) against the corresponding inductor and screen parts (30, 36) of the neighbouring mould walls (12,14).

2. Mould according to claim 1, characterised in that the clamp devices (72) contain cylinders (80, 80'), provided with eccentric dogs (92, 92'), and also press devices (84, 84') which are let into bores (82,82') opening by the eccentric dogs (92, 92') into the bore (76).
